# EUROPÄISCHE PATENTSCHRIFT

(11) **EP 0 700 354 B1**
(45) Veröffentlichungstag und Bekanntmachung des Hinweises auf die Patenterteilung: **09.12.1998**
(21) Anmeldenummer: 94918375.0
(22) Anmeldetag: 25.05.1994
(51) Int. Cl.: B65D 47/26, B65D 47/24, B65D 47/20

(54) **VERSCHLUSS**
CLOSURE
BOUCHAGE

(30) Priorität: 26.05.1993 DE 4317550; 16.12.1993 DE 4343031
(43) Veröffentlichungstag der Anmeldung: 13.03.1996
(73) Patentinhaber: Zeller Plastik GmbH, 56856 Zell (DE)
(72) Erfinder: KOEHN, Jochen, D-56841 Traben-Trarbach (DE); HEYN, Klaus, D-56859 Bullay (DE)
(74) Vertreter: VOSSIUS & PARTNER
(86) Internationale Anmeldenummer: EP9401695
(87) Internationale Veröffentlichungsnummer: WO9427883

(56) Entgegenhaltungen:
- DE-A- 1 536 129
- DE-C- 924 857
- DE-U- 9 206 097
- FR-A- 2 093 327
- GB-A- 521 672
- GB-A- 2 088 838
- US-A- 2 082 691
- US-A- 2 106 364
- US-A- 3 446 406
- US-A- 5 199 617

## Beschreibung

Die Erfindung betrifft einen Verschluß gemäß dem Oberbegriff des Anspruchs 1 und des Anspruchs 3, insbesondere für einen Behälter mit pastösen bis flüssigen Füllgütern. Der Verschluß läßt sich jedoch auch als Abschluß für Leitungen von insbesondere Flüssigkeiten einsetzen.

In der US-A-2 082 691 wird ein Verschluß beschrieben mit einem Unterteil, das eine Entnahmeöffnung aufweist, einem Oberteil mit einer korrespondierenden Entnahmeöffnung, wobei beide Verschlußteile gegeneinander verdrehbar sind, und ein Mittelteil in eine erste Stellung, in der die Entnahmeöffnungen frei sind und eine zweite Stellung, in der es die Entnahmeöffnungen verschließt, bewegbar ist. Gemäß einer Ausführungsform ist das Mittelteil zwischen dem Unterteil und dem Oberteil verschwenkbar geführt. In einer weiteren Ausführungsform ist das Mittelteil ein in Längsrichtung hin und her beweglicher Schieber.

Die US-A-5 199 617 beschreibt einen Verschluß mit einem Unterteil und einem dagegen verdrehbar angeordneten kappenförmigen Oberteil und einem dazwischen angeordneten hinund herbewegbaren Mittelteil. Das Mittelteil hat in der Aufsicht die Form einer "8" und weist an der einen Seite eine Öffnung und an der anderen Seite eine nach oben gewölbte flexible Abdeckung auf. Von dieser Deckfläche erstreckt sich ein umlaufender Rand in Form von zwei aneinander angrenzenden Zylindern nach unten. Am Unterteil des Verschlusses ist in der Mitte ein zylindrischer Vorsprung vorgesehen, der in Richtung zur Kappe ragt. Um den zylindrischen Vorsprung ist das Unterteil flach ausgebildet. Die Abdeckung am Mittelteil kommt in die Öffnung an Oberteil zu liegen, wenn das Mittelteil in die geschlossene Position bewegt worden ist.

In der US-A-3 446 406 wird ein Verschluß beschrieben mit einem Unterteil und einer Kappe, die gegenüber dem Unterteil mit Hilfe einer Hülse, die gegenüber dem Unterteil gedreht werden kann, verschwenkbar ist. Die Kappe weist an der Unterseite einen Vorsprung auf, der in eine Ausgießöffnung am Unterteil hineinragt, wenn die Kappe in der geschlossenen Lage ist. Durch Drehen der Hülse gegenüber dem Unterteil wird zunächst die Kappe soweit angehoben, daß der Vorsprung freikommt und anschließend soweit verschwenkt, daß die Öffnung freigegeben wird.

Der Erfindung liegt die Aufgabe zugrunde, einen Verschluß zur Verfügung zu stellen, der leicht zwischen einer geöffneten und einer geschlossenen Stellung bewegbar ist und zuverlässig eine Öffnung z.B. für Flüssigkeiten abdichten kann.

Die Aufgabe wird mit den Merkmalen der unabhängigen Patentansprüche gelöst.

Bei der Lösung geht die Erfindung von dem Grundgedanken aus, ein Mittelteil zwischen einem Unterteil mit einer Öffnung und einem auf dem Unterteil drehbar angeordneten Oberteil anzuordnen, wobei das Mittelteil mit dem Oberteil in kraftschlüssiger Verbindung steht und die Öffnung durch lineare Verschiebung, Verschwenken oder durch eine über eine zahnradartige Verbindung übertragene Drehbewegung verschließt, und wobei alternativ oder zusätzlich das Oberteil gegen das Unterteil elastisch vorspannbar sein kann und diese Vorspannung das Mittelteil gegen die Öffnung abdichtend drückt.

Im folgenden wird die Erfindung anhand der Zeichnungen näher erläutert. Es zeigen:
- Fig. 1: einen Querschnitt einer erfindungsgemäßen Ausführungsform im geöffneten Zustand,
- Fig. 2: die erfindungsgemäße Ausführungsform gemäß Fig. 1 im geschlossenen Zustand,
- Fig.3 und 4: die erfindungsgemäßen Ausführungsformen gemäß Figuren 1 und 2 mit einem zusätzlich eingebautem Ventil,
- Fig. 5: einen Querschnitt längs der Linie A-A' in Fig. 4 mit einem Pendelschieber,
- Fig. 6: einen Querschnitt längs der Linie A-A' in Fig. 4 mit einem Drehschieber,
- Fig. 7: eine erfindungsgemäße Ausführungsform des Pendelschiebers bzw. Drehschiebers gemäß Figuren 5 und 6 im Querschnitt längs der Linie B-B',
- Fig. 8: eine weitere erfindungsgemäße Ausführungsform eines Drehschiebers,
- Fig. 9: einen Querschnitt durch eine weitere erfindungsgemäße Ausführungsform,
- Fig. 10: einen Querschnitt längs der Linie C-C' in Fig. 9,
- Fig. 11: einen Querschnitt längs der Linie D-D' in Fig. 9,
- Fig. 12: einen Querschnitt durch eine weitere erfindungsgemäße Ausführungsform,
- Fig. 13: einen Querschnitt längs der Linie E-E' in Fig. 12,
- Fig. 14: einen Querschnitt längs der Linie F-F' in Fig. 12,
- Fig. 15: einen vergrößerten Teilquerschnitt längs der Linie G-G' in Fig. 12,
- Fig. 16: eine vergrößerte Darstellung einer Originalitätssicherung gemäß Fig. 12,
- Fig. 17a: einen Querschnitt durch eine weitere erfindungsgemäße Ausführungsform,
- Fig. 17b: einen Querschnitt längs der Linie H-H' in Fig. 17a, und
- Fig. 18: einen Teilquerschnitt durch eine weitere Ausführungsform.

Fig. 1 zeigt eine erfindungsgemäße Ausführungsform eines Verschlusses in geöffneter Stellung. Der Verschluß besteht aus einem Unterteil bzw. Grundkörper 1, einem Oberteil bzw. einer Drehkappe 2 und einem zwischen den beiden angeordneten verschiebbaren Mittelteil 3. Der Grundkörper 1 und die Drehkappe 2 sind als gegeneinander gewölbte elastisch verformbare Membranen ausgebildet, die miteinander durch eine Öffnung 4c im Mittelteil 3 hindurch ausgerichtete Öffnungen 4a und 4b aufweisen. Die Drehkappe 2 ist drehbar am Grundkörper 1 gehaltert. Die Öffnungen 4a und 4b sind vorzugsweise wie in den vorstehend beschriebenen Ausführungsformen mittig in bezug zur Drehachse angeordnet, so daß beim Verdrehen des einen Verschlußteils gegenüber dem anderen die Öffnungen zueinander ausgerichtet bleiben.

Beim Schließen des Verschlusses wird das Mittelteil 3 durch Drehen der Drehkappe 2 über eine kraftschlüssige Verbindung, z.B.einen Mitnehmer 14 oder eine zahnradartige Verbindung 9 (Figuren 5 und 6) in den von den Öffnungen 4a und 4b ausgebildeten Durchlaß 6 gebracht. Dabei werden wobei der membranartig ausgebildete Grundkörper 1 und die Drehkappe 2 auseinandergebogen, so daß sie durch Vorspannung fest auf das Mittelstück 3 drücken und dieses den Durchlaß 6 abdichtet. Das Mittelteil 3 kann wahlweise als Pendelschieber 3a (Fig, 5) oder als Drehschieber 3b (Fig. 6) ausgebildet sein.

Wie in der Figur deutlich erkennbar, weist das Mittelteil einen dickeren Abschnitt auf, der aus einander gegenüberliegenden Erhabenheiten 3e an der Unterseite und der Oberseite gebildet wird. Diese Erhabenheiten 3e sind in Größe und Form den zugehörigen Öffnungen 4a, 4b, derart angepaßt, daß diese den Durchlaß dichtend verschließen, wenn das Mittelteil 3 in die Schließstellung gebracht wird. Die Erhabenheiten 3e gehen mit einer umlaufenden schrägen Fläche 3f in die umgebenden Flächenteile des Mittelteils 3 über. Diese Schrägflächen bilden in vorteilhafter Weise die Dichtflächen mit den anliegenden Kanten der zugehörigen Öffnungen 4a, 4b im Unterteil 1 bzw. Oberteil 2. Die Schrägflächen 3f bewirken eine Ausrichtung der jeweiligen Erhabenheit 3e in den zugehörigen Öffnungen 4a, 4b, die durch die zwischen dem Oberteil 2 und dem Unterteil 1 vorhandene Vorspannung selbsttätig beim Einrasten des Mittelteils 3 in der Schließlage erfolgt. Die entsprechende seitliche Beweglichkeit der Teile zueinander wird durch ein vorgesehenes Spiel erreicht. Die Schrägflächen 3f haben außerdem den Vorteil, daß beim Öffnen des Verschlusses die Erhabenheiten 3e die Öffnungen 4a, 4b bzw. die umlaufenden Kanten im Unterteil 1 und Oberteil 2 voneinander wegdrücken.

Die Figuren 3 und 4 zeigen die erfindungsgemäße Ausführungsform gemäß Figuren 1 und 2 in ihrer geöffneten Stellung mit einem Ventileinsatz 13 im Bereich der Öffnung 4a des Grundkörpers 1. Der Ventileinsatz 13 besteht aus elastischem Material. Dieser ist in Fig. 3 in ausgestülpter Position und in Fig. 4 in eingesetzter Position gezeigt, wobei das Mittelteil 3 die Öffnung des Ventileinsatzes 13 abdichtet. Vorzugsweise wird als Ventileinsatz das in der US-PS-4,991,745 oder der EP-A-395 380 beschriebene Ventil verwendet.

Fig. 5 zeigt eine erfindungsgemäße Ausführungsform des Mittelteils 3 als Pendelschieber 3a. Der Pendelschieber 3a wird bei einer Drehbewegung α der Drehkappe 2 durch einen an der Drehkappe 2 befestigten Mitnahmestift 14, der in einen Schlitz 5 im Pendelschieber 3a eingreift, um die Strecke H linear waagerecht verschoben, wobei die Ventilöffnung 13 entweder geöffnet oder geschlossen wird. In den beiden Endstellungen wird der Pendelschieber 3a durch zwei Federnasen 7 jeweils mit einer Aussparung 8 gehalten.

Fig. 6 zeigt den Querschnitt A-A' gemäß Fig. 4 mit einer erfindungsgemäßen Ausführungsform des Mittelstückes 3 als Drehschieber 3b. Der Drehschieber 3b wird durch einen Drehbewegung α der Drehkappe 2 über eine zahnradartige Verbindung 9 um 180° in die geöffnete oder geschlossene Stellung gedreht.

Fig. 7 zeigt einen Querschnitt durch den Pendelschieber 3a oder den Drehschieber 3b längs der Linie B-B' in den Figuren 5 und 6. Die Schieber weisen seitlich eine keilförmige Verdickung 10 an der Ober- und Unterseite auf, die die Membranen des Grundkörpers 1 und der Drehkappe 2 beim Übergang in die geschlossene Stellung des Schiebers auseinanderpressen.

Fig. 8 zeigt eine Draufsicht auf eine weitere erfindungsgemäße Ausführungsform eines Drehschiebers 3b im geschlossenen Zustand. Der Drehschieber weist ein nierenförmiges Langloch 11 und eine am Kreisumfang angeordnete keilförmige Verdickung 10 auf. Das Langloch 11 ermöglicht es z.B. einem vorstehenden Ventil 13 sich zurückzuziehen, bevor der Drehschieber 3b in die geschlossene Stellung gleitet.

Fig. 9 zeigt eine weitere erfindungsgemäße Ausführungsform mit einem Pendelschieber 3c. Der Mitnehmer 14 ragt durch einen Schlitz 23 im Pendelschieber 3c in eine Aussparung 24 in einer Führungsplatte (nicht dargestellt). Dadurch wird eine bessere Sicherung gegen ein Herausrutschen des Mitnehmers 14 bei einer gegebenenfalls vorhandenen unbeabsichtigten Vertikalbewegung des Oberteils 2 erreicht, die beispielsweise bei einem vorhandenen Spiel, Stößen oder Verbiegungen des Oberteils auftreten kann. Der Pendelschieber 3c ist im Querschnitt U-förmig ausgebildet und weist auf jeder Seite zwei Schenkel 25 auf, die unter der Zeichenebene liegen und gestrichelt dargestellt sind Außerdem weist der Pendelschieber 3c seitlich eine federnde Nase 7 auf, die in zwei Aussparungen 8 in einer der Führungsschienen 15 einrastbar ist. Die Nachgiebigkeit der Nase 7 wird durch einen benachbarten, im Pendelschieber 3c angeordneten Schlitz 26 erreicht. Außerdem weist das Unterteil 1 vier dem Oberteil 2 zugewandte Anschläge 27 auf, an die zwei am Oberteil 2 angeordnete Vorsprünge 28 anschlagen und so die Drehbewegung des Oberteils 2 stoppen, wenn der Pendelschieber die geöffnete bzw. die geschlossene Stellung des Verschlusses erreicht hat, und als Anschlag zum Auf- und Abschrauben des Verschlusses auf einen Behälter dienen können.

In Fig. 10 ist ein Querschnitt längs der Linie C-C' in Fig. 9 dargestellt. Der Verschluß befindet sich in geschlossenem Zustand, und der Pendelschieber 3c verschließt die Entnahmeöffnung 4a mit dem Ventileinsatz 13. Zwischen dem Unterteil 1 und dem Pendelschieber 3c ist eine Führungsplatte 20 angeordnet, auf der der Pendelschieber 3c gleitet und die mit Stiften 22 in dem Unterteil 1 arretiert ist. Die Führungsplatte 20 haltert im Klemmsitz den Ventileinsatz 13. Der Verschluß ist über eine Verschraubung 18 an seinem Unterteil mit einem Behälter 19 verbunden, wobei eine umlaufende Dichtlippe 34 das Unterteil 1 gegen das Innere des Behälters 19 abdichtet. Das Unterteil 1 liegt seitlich mit einer umlaufenden Fläche 29 an dem Behälter 19 an, wobei der Innenraum zwischen dem Unterteil 1 und dem Behälter 19 abgedichtet wird. Das Oberteil 2 ist auf dem Unterteil 1 drehbar mittels zweier umlaufender, ineinander eingepaßter elastischer Lippen 30 gehaltert.

Fig. 11 zeigt einen Querschnitt längs der Linie D-D' in Fig, 9. Es ist der U-förmige Querschnitt des Pendelschiebers 3c mit dem Schenkeln 25 in den Führungsschienen 15 der Führungsplatte 20 zu erkennen.

Fig. 12 stellt den Querschnitt einer weiteren erfindungsgemäßen Ausführungsform dar. In dieser Ausführungsform ist das Mittelteil 3 als Schwenkteil 3d ausgebildet, das am Rande des Verschlusses um einen Zapfen 16 schwenkbar ist. Das Schwenkteil 3d wird durch einen am Oberteil 2 befestigten Mitnehmer 14, der durch einen Schlitz 23 in dem Schwenkteil 3d in eine Aussparung 24 in einem Führungsring 21 ragt, durch Drehen des Oberteils 2 in eine geöffnete oder geschlossene Stellung des Verschlusses geschwenkt. Das Schwenkteil 3d hat im wesentlichen die gleiche Funktion wie das Mittelteil 3 bei den anderen Ausführungsformen und hat eine Öffnung 4c, die mit den Öffnungen 4a und 4b ausgerichtet werden kann.

Das Unterteil 1 weist zwei Ausschnitte 1a auf, in die das Schwingteil 3d in der offenen bzw. geschlossenen Stellung des Verschlusses hineinragt. Dadurch kann der Schwenkwinkel des Schwengteils weiter vergrößert werden.

Der Verschluß weist ferner eine Originalitätssicherung 17 mit einer Sollbruchstelle 17a auf, die bei einer erstmaligen Verwendung des Verschlusses abgeschert wird. Ferner weist der Verschluß zwei Anschläge 27 und zwei Vorsprünge 28 am Oberteil 2 auf. Die Anschläge 27 dienen als Raststellen für die offene oder geschlossene Stellung des Verschlusses, wobei jeweils eine federnde Nase 7, der im Schwenkteil 3d ein Schlitz 26 benachbart ist, hinter dem Anschlag 27 einrastet. Außerdem dienen die Anschläge 27 als Anschläge an die Vorsprünge 28 zum Auf- und Abschrauben des Verschlusses auf einen Behälter.

Fig. 13 zeigt einen Querschnitt längs der Linie E-E' in Fig. 12, wobei der Verschluß geschlossen ist. Der Führungsring 21 ist zwischen dem Schwenkteil 3d und dem Unterteil 1 angeordnet und haltert den Ventileinsatz 13 im Klemmsitz. Der Verschluß ist mittels der Verschraubung 18 mit einem Behälter 19 verbunden und weist eine Abschraubsicherung 31, 31a zwischen dem Behälter 19 und dem Unterteil 1 auf. Das Unterteil 1 ist gegen den Behälter 19 abgeschlossen und sitzt mittels einer umlaufenden Dichtwulst 32 auf dem Behälter 19 auf. Eine radial nach außen vorspringende Stufe am Unterteil 1 erlaubt das leichte Aufdrehen des Verschlusses auf die Abschraubsicherung des Behälters. Die Abschraubsicherung wird von mehreren am Unterteil 1 im Bereich der Stufe 33 angeordneten Vorsprüngen 31 und von damit in Eingriff bringbaren Vorsprüngen 31a am Behälter 19 gebildet.

Fig. 14 ist ein Querschnitt längs der Linie F-F' in Fig. 12. Unterhalb der Schnittebene sind die Anschläge 27 zu erkennen, die auf dem Grundkörper 1 stehen.

Fig. 15 zeigt einen vergrößerten Teilquerschnitt längs der Linie G-G' in Fig. 12. Dabei ist der vom Oberteil 2 herabragende Mitnehmer 14 in dem Schlitz 23 des Schwenkteils 3d und der Vorsprung 28 am Oberteil 2 zu erkennen. In der vergrößerten Darstellung von Fig. 15 ist deutlich sichtbar, daß das Schwenkteil 3d im mittleren Bereich gefertigt ist, und in einem Übergangsbereich Schrägflächen 3f aufweist, an die die innenliegende Kante der Entnahmeöffnung 4b im Oberteil 2 bzw. 4a des Führungsrings 21 anliegt. Die Verdickung im mittleren Bereich des Schwenkteils 3d ist in Größe und Form an der zugehörigen Entnahmeöffnung 4b bzw. 4a angepaßt. Aufgrund der Vorspannung der Deckelfläche des Oberteils 2 in Richtung des Unterteils 1 bzw. des Führungsrings 21 wird ein dichter Abschluß der Entnahmeöffnung 4b im Oberteil 2 und der Entnahmeöffnung 4a im Unterteil 1 bzw. dem Führungsring 21 mittels des dazwischen angeordneten Mittelteils erreicht. Durch die Schrägflächen 3f entlang des Umfangs der Verdickung bzw. der Erhabenheit können Fertigungstoleranzen ausgeglichen werden und eine Selbstzentrierung des Mittelteils gegenüber den beiden Öffnungen erreicht werden. Diese Funktion der Erhabenheiten am Mittelteil sind in gleicher Weise bei den anderen hierin beschriebenen Ausführungsformen gegeben.

Fig. 16 zeigt eine vergrößerte Darstellung der Originalitätssicherung 17 mit der Sollbruchstelle 17a gemäß Fig. 12. Die Originalitätssicherung 17 ist über eine Dünnstelle 17a am Außendurchmesser des Grundkörpers 1 angeordnet. Die Originalitätssicherung 17 ragt durch eine Öffnung 2a an der Drehkappe 2, vorzugsweise in Form eines an der Unterkante beginnenden Schlitzes nach außen und ist durch einen Griff 17b nach dem Abbrechen entfernbar. Gleichzeitig verhindert der Griff 17b, daß die Originalitätssicherung 17 bei der Relativbewegung von Grundkörper 1 und Drehkappe 2 nach innen gezogen wird. Bei der erstmaligen Drehung der Drehkappe 2 schlägt diese an ihrer Öffnung 2a an die Originalitätssicherung 17 an und bewirkt ihr Abscheren von dem Zapfen 16.

In den Figuren 17a und 17b wird eine weitere erfindungsgemäße Ausführungsform gezeigt, wobei das Oberteil 2 einen ovalen Querschnitt aufweist. Ein solcher Querschnitt paßt z.B. gut zu einem Behälter mit ovaler Form. Fig. 17b ist ein Querschnitt längs der Linie H-H' in Fig. 17a. Das Oberteil 2 verschiebt das als Pendelschieber ausgebildete Mittelteil 3 von der geschlossenen in die geöffnete Stellung des Verschlusses durch eine Drehung um 180°. Dadurch ist das ovale Oberteil 2 sowohl in der geöffneten als auch geschlossenen Stellung mit der ovalen Form des Behälters ausgerichtet. In Fig. 17b ist zusätzlich zu Fig. 17a der Mitnehmer 14 eingezeichnet. Dieser läuft beim Öffnen oder Schließen auf einem Halbkreis K.

Die vorstehend beschriebenen Verschlüsse können durch eine Schraubverbindung, ein Aufprellsystem oder durch Aufspritzen mit einem Behälter verbunden werden. In Fig. 18 ist ausschnittsweise dargestellt, wie bei einem tubenförmigen Behälter die Folie 19a des Behälters am Unterteil 1 des Verschlusses angespritzt ist. Das Folienmaterial 19a überdeckt in einem Kantenbereich die Oberseite des Unterteils 1. Hierdurch wird in vorteilhafter Weise die Tube direkt mit dem Verschluß verbunden.

## Patentansprüche

1. Verschluß mit
(a) einem Unterteil (1), das eine Entnahmeöffnung (4a) aufweist,
(b) einem Oberteil (2) mit einer korrespondierenden Entnahmeöffnung (4b), wobei eines der Verschlußteile (1 oder 2) gegen das andere verdrehbar ist, und
(c) einem Mittelteil (3), das in eine erste Stellung, in der die Entnahmeöffnungen (4a, 4b) frei sind, und eine zweite Stellung, in der es die Entnahmeöffnungen (4a, 4b) verschließt, bewegbar ist, wobei
(d) das Mittelteil (3) linear verschiebbar, verschwenkbar oder in Umfangsrichtung beweglich angeordnet ist, und das Mittelteil (3) mit einem der Verschlußteile (1, 2) derart kraftschlüssig in Verbindung steht, daß durch Drehen der Verschlußteile (1, 2) gegeneinander das Mittelteil (3) in die erste oder zweite Stellung bewegt wird;
dadurch gekennzeichnet, daß das Mittelteil (3) auf seiner Unterseite und Oberseite mindestens eine Erhabenheit (3f) aufweist, die in Form und Größe an die jeweils zugehörige Entnahmeöffnung (4a, 4b) angepaßt ist und in der zweiten Stellung in beide Entnahmeöffnungen rastend und dichtend eingreift.

2. Verschluß nach Anspruch 1, dadurch gekennzeichnet, daß in der Entnahmeöffnung (4a) ein Ventileinsatz (13) angeordnet ist.

3. Verschluß mit
(a) einem Unterteil (1), das eine Entnahmeöffnung (4a) aufweist,
(b) einem Oberteil (2) mit eine korrespondierenden Entnahmeöffnung (4b), wobei eines der Verschlußteile (1 oder 2) gegen das andere verdrehbar ist, und
(c) einem Mittelteil (3), das in eine erste Stellung, in der die Entnahmeöffnungen (4a, 4b) frei sind, und eine Zweite Stellung, in der es die Entnahmeöffnungen (4a, 4b) verschließt, bewegbar ist, wobei
(d) das Mittelteil (3) linear verschiebbar, verschwenkbar oder in Umfangsrichtung beweglich angeordnet ist, und das Mittelteil (3) mit einen der Verschlußteile (1, 2) derart kraftschlüssig in Verbindung steht, daß durch Drehen der Verschlußtelle (1, 2) gegeneinander das Mittelteil (3) in die erste oder zweite Stellung bewegt wird;
dadurch gekennzeichnet, daß in der im Unterteil vorgesehenen Entnahmeöffnung (4a) ein Ventileinsatz (13) angeordnet ist.

4. Verschluß nach Anspruch 3, dadurch gekennzeichnet, daß das Mittelteil (3) auf seiner Unterseite und Oberseite mindestens eine Erhabenheit (3f) aufweist, die in Form und Größe an die jeweils zugehörige Entnahmeöffnung (4a, 4b) angepaßt ist und in der zweiten Stellung in beide Entnahmeöffnungen rastend und dichtend eingreift.

5. Verschluß nach einem der Ansprüche 1 bis 4, dadurch gekennzeichnet, daß
(e) an dem verdrehbaren Verschlußteil (1 oder 2) oder am Mittelteil (3) ein Mitnehmer (14) angeordnet ist.

6. Verschluß nach einem der Ansprüche 1 bis 4, dadurch gekennzeichnet, daß
(d) das Unterteil (1) oder das Oberteil (2) eine erste Umfangsfläche aufweist,
(e) das Mittelteil (3) eine zweite Umfangsfläche aufweist, und
(f) die erste und zweite Umfangsfläche, vorzugsweise mit einer zahnradartigen Verbindung (9), in Eingriff stehen.

7. Verschluß nach einem der Ansprüche 1 bis 4, dadurch gekennzeichnet, daß
(d) das Oberteil (2) drehbar an dem Unterteil (1) gehaltert ist und die Entnahmeöffnungen (4a, 4b) einen Durchlaß (6) ausbilden können,
(e) das Oberteil (2) und das Unterteil (1) gegeneinander elastisch vorspannbar sind,
(f) das Mittelteil (3) zwischen dem Unterteil (1) und dem Oberteil (2) angeordnet ist und durch eine Drehung des Oberteils (2) in die erste oder zweite Stellung des Verschlusses bewegbar ist, und
(g) das Mittelteil (3) in der zweiten Stellung zwischen den beiden Öffnungen (4a, 4b) angeordnet ist und durch die Vorspannung zwischen der Drehkappe (2) und dem Grundkörper (1) den Durchlaß (6) zwischen ihnen abdichtet.

8. Verschluß nach einem der Ansprüche 1 bis 7, dadurch gekennzeichnet, daß das Oberteil (2) und das Unterteil (1) gegeneinander elastisch vorspannbar sind.

9. Verschluß nach einem der Ansprüche 1 bis 8, dadurch gekennzeichnet, daß das Mittelteil (3) als Pendelschieber (3a, 3c) ausgebildet ist, der in Führungsschienen (15) geführt wird.

10. Verschluß nach Anspruch 9, dadurch gekennzeichnet, daß der Pendelschieber (3a; 3c) einen U-förmigen Querschnitt aufweist und mit seinen Schenkeln (25) in den Führungsschienen (15) geführt wird.

11. Verschluß nach einem der Ansprüche 1 bis 9, dadurch gekennzeichnet, daß das Mittelteil (3) als Schwenkteil (3d) ausgebildet ist, das um einen auf dem Unterteil (1) befestigten Zapfen (16) schwenkbar ist.

12. Verschluß nach einem der Ansprüche 1 bis 11, dadurch gekennzeichnet, daß zur Originalitätssicherung eine Blockierung (17) zwischen dem Oberteil (2) und dem Mittelteil (3) angeordnet ist, die eine Sollbruchstelle (17a) aufweist.

13. Verschluß nach einem der Ansprüche 1 bis 12, dadurch gekennzeichnet, daß das Unterteil (1) durch eine Verschraubung (18) oder ein Prellverschlußgestell mit einem Behälter (19) verbunden ist oder bei tubenförmigen Behältern vorzugsweise am Behälter (19a) angespritzt ist.

14. Verschluß nach einem der Ansprüche 1 bis 13, dadurch gekennzeichnet, daß das Oberteil (2) einen ovalen Querschnitt aufweist.

15. Verschluß nach einem der Ansprüche 1 bis 14, dadurch gekennzeichnet, daß zwischen dem Mittelteil (3) und dem Unterteil (2) eine Führungsplatte (20) oder ein Führungsring (21) angeordnet ist, auf dem das Mittelteil (3) gleitet.

16. Verschluß nach Anspruch 15, dadurch gekennzeichnet, daß die Führungsplatte (20) mittels Stiften (22) im Unterteil (1) gehaltert ist.

17. Verschluß nach einem der Ansprüche 1 bis 16, dadurch gekennzeichnet, daß das Mittelteil (3) eine keilförmige Verdickung (10) an der Ober- und Unterseite aufweist, die das Unterteil (1) und das Oberteil (2) beim Übergang in die geschlossene Stellung des Verschlusses auseinanderpressen.

18. Verschluß nach einem der Ansprüche 1 bis 17, dadurch gekennzeichnet, daß das Mittelteil (3) kreisförmig ist und ein nierenförmiges Langloch (11) aufweist.

19. Verschluß nach einem der Ansprüche 2 bis 18, dadurch gekennzeichnet, daß der Ventileinsatz (13) aus einem elastischen Material besteht und vorzugsweise ausstülpbar ist.

20. Verschluß nach einem der Ansprüche 15 bis 18, dadurch gekennzeichnet, daß der Ventileinsatz (13) zwischen dem Unterteil (1) und der Führungsplatte (20) oder dem Führungsring (21) gehalten wird.

## Claims

1. A closure comprising
(a) a lower part (1) having a dispensing opening (4a),
(b) an upper part (2) having a corresponding dispensing opening (4b), wherein one of the closure parts (1 or 2) may be rotated against the other one, and
(c) a center part (3) which may be moved in a first position in which the dispensing openings (4a, 4b) are open and in a second position in which it closes the dispensing openings (4a, 4b), wherein
(d) said center part (3) is arranged such that it is linearly displaceable, pivotable or movable in the circumferential direction, and said center part (3) is non-positively connected with one of said closure parts (1, 2) such that by rotating said closure parts (1, 2) relative to each other, said center part (3) is moved in said first or second position,
characterized in that the lower and upper surfaces of said center part (3) comprise at least one projection (3f) whose shape and size is adapted to the corresponding dispensing opening (4a, 4b) and which, in the second position, lockingly and sealingly engages into both dispensing openings.

2. The closure according to claim 1, characterized in that a valve insert (13) is arranged in said dispensing opening (4a).

3. A closure comprising
(a) a lower part (1) having a dispensing opening (4a),
(b) an upper part (2) having a corresponding dispensing opening (4b), wherein one of said closure parts (1 or 2) may be rotated against the other one, and
(c) a center part (3) which may be moved in a first position in which the dispensing openings (4a, 4b) are open and in a second position in which it closes the dispensing openings (4a, 4b), wherein
(d) said center part (3) is arranged such that it is linearly displaceable, pivotable or movable in the circumferential direction, and said center part (3) is non-positively connected with one of said closure parts (1, 2) such that by rotating said closure parts (1, 2) relative to each other, said center part (3) is moved in said first or second position,
characterized in that a valve insert (13) is arranged in said dispensing opening (4a) of the lower part.

4. The closure according to claim 3, characterized in that the upper and lower surfaces of said center part (3) comprise at least one projection (3f) whose shape and size is adapted to the corresponding dispensing opening (4a, 4b) and which, in the second position, lockingly and sealingly engages into both dispensing openings.

5. The closure according to any one of claims 1 to 4, characterized in that
(e) a carrier (14) is arranged on said rotatable closure part (1 or 2) or on said center part (3).

6. The closure according to any one of claims 1 to 4, characterized in that
(d) said lower part (1) or said upper part (2) has a first circumferential area,
(e) said center part (3) has a second circumferential area, and
(f) said first and second circumferential areas are in engagement preferably via a toothed-wheel-like connection (9).

7. The closure according to any one of claims 1 to 4, characterized in that
(d) said upper part (2) is rotatably arranged on said lower part (1) and said dispensing openings (4a, 4b) may form a passage (6),
(e) said upper part (2) and said lower part (1) may be elastically prestressed relative to each other,
(f) said center part (3) is arranged between said lower part (1) and said upper part (2) and may be moved in the first and second position of the closure by rotating said upper part (2), and
(g) in the second position said center part (3) is arranged between both openings (4a, 4b) and, due to the prestressing between the twist cap (2) and the main body (1), seals said passage (6) between them.

8. The closure according to any one of claims 1 to 7, characterized in that said upper part (2) and said lower part (1) may be elastically prestressed relative to each other.

9. The closure according to any one of claims 1 to 8, characterized in that said center part (3) is provided as a pendulum slide (3a, 3c) being guided in guide rails (15).

10. The closure according to claim 9, characterized in that said pendulum slide (3a, 3c) has a U-shaped cross-section and its legs (25) are guided in said guide rails (15).

11. The closure according to any one of claims 1 to 9, characterized in that said center part (3) is provided as a pivotable part (3d) which may be pivoted around a pivot (16) being arranged on the lower part (1).

12. The closure according to any one of claims 1 to 11, characterized in that as a tamperproof security a stoppage (17) having a predetermined breaking point (17a) is arranged between said upper part (2) and said center part (3).

13. The closure according to any one of claims 1 to 12, characterized in that said lower part (1) is connected with a container (19) by means of a screwed connection (18) or a snap-fit arrangement or, in the case of tube-shaped containers, said lower part (1) is preferably connected with a container (19a) by means of molding.

14. The closure according to any one of claims 1 to 13, characterized in that said upper part (2) has an oval cross-section.

15. The closure according to any one of claims 1 to 14, characterized in that between said center part (3) and said lower part (2) a guide plate (20) or a guide ring (21) is arranged on which said center part (3) is sliding.

16. The closure according to claim 15, characterized in that said guide plate (20) is held in said lower part (1) by means of pins (22).

17. The closure according to any one of claims 1 to 16, characterized in that the upper and lower surfaces of said center part (3) comprise a wedge-shaped thickening (10) which presses apart said lower part (1) and said upper part (2) while changing-over into the closed position of said closure.

18. The closure according to any one of claims 1 to 17, characterized in that said center part (3) is circular and comprises a reniform long hole (11).

19. The closure according to any one of claims 2 to 18, characterized in that the valve insert (13) consists of an elastic material and is preferably protuberable.

20. The closure according to any one of claims 15 to 18, characterized in that said valve insert (13) is held between said lower part (1) and said guide plate (20) or said guide ring (21).

## Revendications

1. Bouchon comprenant
(a) une partie inférieure (1) qui présente un orifice de prélèvement (4a),
(b) une partie supérieure (2) avec un orifice de prélèvement (4b) correspondant, une des parties (1 ou 2) du bouchon pouvant pivoter contre l'autre, et
(c) une partie médiane (3) qui peut être mue dans une première position dans laquelle les orifices de prélèvement (4a, 4b) sont libres, et dans une deuxième position dans laquelle elle obture les orifices de prélèvement (4a, 4b),
(d) dans lequel la partie médiane (3) est disposée de manière linéairement coulissante, pivotante ou mobile dans le sens périphérique, et la partie médiane (3) est en prise avec une des parties (1, 2) du bouchon de telle sorte qu'en faisant tourner les parties (1, 2) du bouchon l'une contre l'autre la partie médiane (3) est mue dans la première ou la deuxième position,
caractérisé en ce que la partie médiane (3) présente sur son côté inférieur et son côté supérieur au moins une excroissance (3f) qui est adaptée en forme et en taille à l'orifice de prélèvement (4a, 4b) y relatif approprié et, dans la deuxième position, s'engrène de manière bloquante et étanche dans les deux orifices de prélèvement.

2. Bouchon selon la revendication 1, caractérisé en ce qu'un mécanisme de soupape (13) est disposé dans l'orifice de prélèvement (4a).

3. Bouchon comprenant
(a) une partie inférieure (1) qui présente un orifice de prélèvement (4a),
(b) une partie supérieure (2) avec un orifice de prélèvement (4b) correspondant, une des parties (1 ou 2) du bouchon pouvant pivoter contre l'autre, et
(c) une partie médiane (3) qui peut être mue dans une première position dans laquelle les orifices de prélèvement (4a, 4b) sont libres, et dans une deuxième position dans laquelle elle obture les orifices de prélèvement (4q, 4b),
(d) dans lequel la partie médiane (3) est disposée de manière linéairement coulissante, pivotante ou mobile dans le sens périphérique, et la partie médiane (3) est en prise avec une des parties (1, 2) du bouchon de telle sorte qu'en faisant tourner les parties (1, 2) du bouchon l'une contre l'autre la partie médiane (3) est mue dans la première ou la deuxième position,
caractérisé en ce que un mécanisme de soupape (13) est disposé dans l'orifice de prélèvement (4a) prévue dans la partie inférieure.

4. Bouchon selon la revendication 3, caractérisé en ce que la partie médiane (3) présente sur son côté inférieur et son côté supérieur au moins une excroissance (3f) qui est adaptée en forme et en taille à l'orifice de prélèvement (4a, 4b) y relatif approprié et, dans la deuxième position; s'engrène de manière bloquante et étanche dans les deux orifices de prélèvement.

5. Bouchon selon une des revendications 1 à 4, caractérisé en ce que e) un tenon d'entraînement (14) est disposé sur la partie (1 ou 2) du bouchon pouvant pivoter ou sur la partie médiane (3).

6. Bouchon selon une des revendications 1 à 4, caractérisé en ce que
(d) la partie inférieure (1) ou la partie supérieure (2) présente une première surface périphérique,
(e) la partie médiane (3) présente une deuxième surface périphérique, et
(f) la première et la deuxième surface périphérique sont en prise de préférence avec une connexion (9) en forme de roue dentée.

7. Bouchon selon une des revendications 1 à 4, caractérisé en ce que
(d) la partie supérieure (2) est retenue de manière pivotante sur la partie inférieure (1) et les orifices de prélèvement (4a, 4b) peuvent former un passage (6),
(e) la partie supérieure (2) et la partie inférieure (1) peuvent être précontraintes de façon élastique l'une contre l'autre,
(f) la partie médiane (3) est disposée entre la partie inférieure (1) et la partie supérieure (2) et peut être mue par une rotation de la partie supérieure (2) dans la première ou la deuxième position du bouchon, et
(g) la partie médiane (3) est disposée dans la deuxième position entre les deux orifices (4a, 4b) et obture par la précontrainte entre le capuchon tournant (2) et le corps de base (1) le passage (6) entre eux.

8. Bouchon selon une des revendications 1 à 7, caractérisé en ce que la partie supérieure (2) et la partie inférieure (1) sont précontraintes de façon élastique l'une contre l'autre.

9. Bouchon selon une des revendications 1 à 8, caractérisé en ce que la partie médiane (3) est conformée comme un coulisseau pivotant (3a, 3b) qui est guidé dans les rails de guidage (15).

10. Bouchon selon la revendication 9, caractérisé en ce que le coulisseau pivotant (3a, 3c) présente une section transversale en forme de U et est guidé avec ses branches (25) dans les rails de guidage (15).

11. Bouchon selon une des revendications 1 à 9, caractérisé en ce que la partie médiane (3) est conformée comme une partie pivotante (3d) qui peut pivoter autour d'un pivot (16) fixé sur la partie inférieure (1).

12. Bouchon selon une des revendications 1 à 11, caractérisé en ce que, pour assurer le non-usage préalable, un blocage (17) qui présente un point destiné à la rupture (17a) est disposé entre la partie supérieure (2) et la partie médiane (3).

13. Bouchon selon une des revendications 1 à 12, caractérisé en ce que la partie inférieure (1) est reliée par un raccord à vis (18) ou un organe de fermeture à rebond à un conteneur (19) ou est de préférence coulé d'une pièce avec le conteneur (19a) dans le cas de conteneurs tubulaires.

14. Bouchon selon une des revendications 1 à 13, caractérisé en ce que la partie supérieure (2) présente une section transversale ovale.

15. Bouchon selon une des revendications 1 à 14, caractérisé en ce qu'une plaque de guidage (20) ou une bague de guidage (21) sur laquelle glisse la partie médiane (3) est disposée entre la partie médiane (3) et la partie inférieure (1) .

16. Bouchon selon la revendication 15, caractérisé en ce que la plaque de guidage (20) est retenue au moyen de chevilles (22) dans la partie inférieure (1).

17. Bouchon selon une des revendications 1 à 16, caractérisé en ce que la partie médiane (3) présente sur le côté supérieur et le côté inférieur un épaississement (10) cunéiforme qui écarte par pression la partie inférieure (1) et la partie supérieure (2) lors du passage à la position fermée du bouchon.

18. Bouchon selon une des revendications 1 à 17, caractérisé en ce que la partie médiane (3) est de forme circulaire et présent un trou longitudinal en forme de rein (11).

19. Bouchon selon une des revendications 2 à 18, caractérisé en ce que le mécanisme de soupape (13) est constitué d'un matériau élastique et de préférence éjectable.

20. Bouchon selon une des revendications 15 à 18, caractérisé en ce que le mécanisme de soupape (13) est maintenu entre la partie inférieure (1) et la plaque de guidage (20) ou la bague de guidage (21).
